# EUROPÄISCHE PATENTANMELDUNG

(11) **EP 4 671 483 A1**
(43) Veröffentlichungstag der Anmeldung: **31.12.2025**
(21) Anmeldenummer: 25180985.1
(22) Anmeldetag: 05.06.2025
(51) Int. Cl.: E06B 7/205, E06B 1/70, E06B 7/21

(54) **ABDICHTUNGSSYSTEM UND TÜRSYSTEM FÜR EINE PIVOTTÜR**

(30) Priorität: 26.06.2024 DE 102024118145
(71) Anmelder: ALUMAT Frey GmbH, 87600 Kaufbeuren-Oberbeuren (DE)
(72) Erfinder: Anwander, Stefan, 86833 Ettringen (DE); Rager-Frey, Claudia, 87600 Kaufbeuren-Oberbeuren (DE)
(74) Vertreter: Patentanwälte Olbricht, Buchhold, Keulertz Partnerschaft mbB

(57) **Zusammenfassung**

Die vorgestellte Erfindung betrifft ein Abdichtungssystem (100, 110) und ein Türsystem für eine Pivottür (201),
wobei das Abdichtungssystem (100, 110) umfasst:
- einen ersten länglichen Grundkörper (101),
- einen zweiten länglichen Grundkörper (103),
- ein Drehlager (117, 133),
- ein Trennelement (105),
- eine erste Dichtung (107),
- eine zweite Dichtung (109),

wobei der erste Grundkörper (101) mit dem zweiten Grundkörper (103) durch das Trennelement (105) mechanisch gekoppelt ist,
wobei das Drehlager (117, 133) dazu konfiguriert ist, ein Gegenlager (135) einer Pivottür (201) drehbar zu lagern,
wobei das Trennelement (105) einen geringeren thermischen Wärmeübertragungskoeffizienten aufweist als der erste Grundkörper (101) und der zweite Grundkörper (103),
wobei das Trennelement (105) zwischen dem ersten Grundkörper (101) und dem zweiten Grundkörper (103) angeordnet ist,
wobei die erste Dichtung (107) entlang einer Längsachse des zweiten Grundkörpers (103) verläuft,
wobei die zweite Dichtung (109) zwischen einem geöffneten Zustand und einem geschlossenen Zustand beweglich ist,
wobei in dem geschlossenen Zustand die zweite Dichtung (109) entlang einer Längsachse des Abdichtungssystems (100, 110) verläuft und das Drehlager (117, 133) sich sowohl zwischen der ersten Dichtung (107) und der zweiten Dichtung (109) als auch zwischen dem ersten Grundkörper (101) und dem zweiten Grundkörper (103) befindet.

## Beschreibung

Die vorgestellte Erfindung betrifft ein Abdichtungssystem und ein Türsystem für eine Pivottür, gemäß den beigefügten Ansprüchen.

Pivottüren sind eine besondere Form von Drehtüren, die sich grundsätzlich von Karusselldrehtüren, Saloontüren oder Türen mit Push-Scharnieren unterscheiden und schwenkbaren Wandelementen ähneln.

Im Gegensatz zu Flügeltüren sind bei Pivottüren Beschlag und Scharnier nicht seitlich am Türblatt befestigt, sondern al mittiger oder asymmetrischer Drehpunkt im Türblatt eingelassen.

Bei einer Pivottür ist das Türblatt in der Regel als eine senkrechte und in sich steife Ebene konstruiert, die auf Druck um eine vorgegebene senkrechte Achse schwingt und so eine Öffnung schafft. Daher kann auf Griffe oder Türdrücker verzichtet werden.

Türblätter von Pivottüren können bis zu 6 Meter hoch und bis zu 3 Meter breit, also weit größer als herkömmliche Türblätter sein. Für noch breitere Öffnungen lassen sich mehrere Pivot-Türen miteinander kombinieren. Ein Gewicht einer Pivottür von bis zu 1.500 kg lässt sich bis zu einem Öffnungswinkel größer 90 Grad schwenken.

Pivottüren werden in der Regel als Rahmen bzw. Skelette konstruiert, seltener als monolithische Elemente wie zum Beispiel massive Holztürblätter. Die Bandbreite reicht von Rahmen mit großflächigen Verglasungen bis zu Sandwich-Aufbauten, die sowohl als Innenals auch Außentüren eingesetzt werden können.

Bei Pivottüren sind korrektes Schließen, geringe Wartungsanforderungen und dauerhafte Gangbarkeit wesentlich von dem verwendeten Abdichtungssystem abhängig.

Es ist daher eine Aufgabe der vorgestellten Erfindung, einen langfristigen und wartungsarmen Betrieb einer Pivottür, insbesondere im Altbau, zu ermöglichen.

Es wird somit gemäß einem ersten Aspekt der vorgestellten Erfindung ein Abdichtungssystem für eine Pivottür vorgestellt.

Das vorgestellte Abdichtungssystem umfasst einen ersten länglichen Grundkörper, einen zweiten länglichen Grundkörper, ein Drehlager, ein Trennelement, eine erste Dichtung und eine zweite Dichtung, wobei der erste Grundkörper mit dem zweiten Grundkörper durch das Drehlager mechanisch gekoppelt ist, wobei das Drehlager dazu konfiguriert ist, ein Gegenlager einer Pivottür drehbar zu lagern, wobei das Trennelement einen geringeren thermischen Wärmeübertragungskoeffizienten aufweist als der erste Grundkörper und der zweite Grundkörper, wobei das Trennelement zwischen dem ersten Grundkörper und dem zweiten Grundkörper angeordnet ist, wobei die erste Dichtung entlang einer Längsachse des zweiten Grundkörpers verläuft, wobei die zweite Dichtung zwischen einem geöffneten Zustand und einem geschlossenen Zustand beweglich ist, wobei in dem geschlossenen Zustand die zweite Dichtung entlang einer Längsachse des Abdichtungssystems verläuft und das Drehlager sich sowohl zwischen der ersten Dichtung und der zweiten Dichtung als auch zwischen dem ersten Grundkörper und dem zweiten Grundkörper befindet.

Die vorgestellte Erfindung basiert auf einem mehrteiligen Abdichtungssystem, das ein Drehlager zum drehbaren Lagern einer Pivottür bereitstellt. Dieses Drehlager ist in einer geschossenen Stellung der Pivottür durch zwei Dichtungen vor Umgebungseinflüssen geschützt, die das Drehlager zusammen von zwei Seiten, d.h. von einer Außenseite der Pivottür und einer Innenseite der Pivottür, umgeben.

Insbesondere minimieren die erfindungsgemäß vorgesehen Dichtungen ein Eindringen von Schlagregen in das Drehlager bzw. in einen Zwischenraum zwischen den beiden Dichtungen, sodass das vorgestellte Abdichtungssystem sich insbesondere zum Befestigen von Pivottüren im Außenbereich eignet.

Aufgrund der mehrteiligen Konstruktion des vorgestellten Abdichtungssystems mit einem ersten Grundkörper und einem zweiten Grundkörper kann das Abdichtungssystem besonders einfach und schnell im Altbau bzw. Neubau angewendet werden, in dem bspw. eine Breite bzw. eine Tiefe des ersten Grundkörpers und/oder des zweiten Grundkörpers einer jeweiligen Einbausituation entsprechend gewählt wird.

Weiterhin sind der erste Grundkörper und der zweite Grundkörper durch das erfindungsgemäß vorgesehene Trennelement thermisch voneinander getrennt, sodass eine sogenannte "warme Schwelle" entsteht, d.h. ein Austrag von thermischer Energie aus einem beheizten Innenraum in eine kalte Umgebung, oder umgekehrt, ein Eintrag von thermischer Energie aus einer warmen Umgebung in einen klimatisierten Innenraum, minimiert wird.

Das vorgestellte Abdichtungssystem umfasst eine zweite Dichtung, die zwischen einem geöffneten Zustand und einem geschlossenen Zustand beweglich ist. In dem geschlossenen Zustand verläuft die zweite Dichtung entlang einer Längsachse des Abdichtungssystems, insbesondere parallel zu einer Längsachse des zweiten Grundkörpers.

Die zweite Dichtung ist vorzugsweise an einer jeweilige Pivottür angeordnet und entsprechend in dem geöffneten Zustand zusammen mit der Pivottür ausgelenkt und verläuft entsprechend nicht entlang der Längsachse des Abdichtungssystems.

Es kann vorgesehen sein, dass die erste Dichtung eine in einer Aufnahme des ersten Grundkörpers auslenkbare Magnetleiste und eine Gegenmagnetleiste zur Anordnung an der Pivottür umfasst, wobei die Magnetleiste derart auslenkbar ist, dass diese einen Zwischenraum zwischen der Pivottür und dem ersten Grundkörper gegenüber einer Umgebung abdichtet.

Durch eine auslenkbare, d.h. nach oben in Richtung einer jeweiligen Pivottür bewegliche Magnetleiste wird bei Bedarf, d.h. in einer Schließstellung der Pivottür, der Bereich zwischen der Pivottür und dem ersten Grundkörper abgedichtet und bei Bedarf, d.h. in einer Öffnungsstellung der Pivottür, eine im Wesentlichen ebene Fläche bereitgestellt, sodass ein sicheres bzw. barrierefreies Übertreten der Fläche bzw. des Abdichtungssystems ermöglicht wird.

Es kann weiterhin vorgesehen sein, dass die zweite Dichtung eine flexible Dichtlippe umfasst, die dazu konfiguriert ist, einen Zwischenraum zwischen der Pivottür und dem zweiten Grundkörper gegenüber einer Umgebung abzudichten.

Eine flexible Dichtlippe, die bspw. aus einem Gummi oder einem elastischen Kunststoff besteht, kann insbesondere eine in Richtung einer Umgebung abgewinkelte Form aufweisen, sodass durch die gewinkelte Form eine Kraft bereitgestellt wird, die einem Bewegen der Dichtlippe in Richtung des Drehlagers, bspw. durch einen Windstoß, entgegenwirkt und/oder die Dichtlippe gegen den ersten Grundkörper drückt.

Es kann weiterhin vorgesehen sein, dass das Drehlager mit dem ersten Grundkörper und/oder dem zweiten Grundkörper verschraubt, verklebt, vernietet und/oder verklemmt ist.

Das Drehlager kann auf jede mechanisch geeignet mit dem ersten Grundkörper und dem zweiten Grundkörper verbunden sein.

Es kann weiterhin vorgesehen sein, dass der erste Grundkörper eine Aufnahme umfasst, die die erste Dichtung durch einen Anschlag beweglich in dem ersten Grundkörper sichert, wobei die Aufnahme dazu konfiguriert ist, die erste Dichtung derart aufzunehmen, dass diese eine ebene Fläche mit dem ersten Grundkörper bildet.

Durch einen Anschlag, wie bspw. einen Überstand in der ersten Aufnahme, wird ein Herauslösen der ersten Dichtung bzw. deren Magnetleiste aus dem ersten Grundkörper verhindert.

Zum Aufnehmen der ersten Dichtung derart, dass diese eine ebene Fläche mit dem ersten Grundkörper bildet, kann die erste Aufnahme zumindest eine Höhe aufweisen, die der Höhe der ersten Dichtung bzw. deren Magnetleiste entspricht.

Es kann weiterhin vorgesehen sein, dass der zweite Grundkörper eine zweite Aufnahme umfasst, die dazu konfiguriert ist, die zweite Dichtung zumindest teilweise aufzunehmen.

Die zweite Aufnahme kann bspw. eine Rinne sein, in der die zweite Dichtung zur Anlage kommt, wenn diese sich in ihrer Schließstellung befindet, sodass ggf. an der zweiten Dichtung gesammeltes Wasser durch die zweite Aufnahme abgeleitet wird, bspw. in einen Drainagekanal abgeleitet wird.

Entsprechend kann weiterhin vorgesehen sein, dass das Abdichtungssystem einen Drainagekanal zum Abführen von Wasser aus dem Abdichtungssystem heraus umfasst.

Ein Drainagekanal kann bspw. eine Bohrung in dem ersten Grundkörper und/oder dem zweiten Grundkörper oder eine spezielle Geometrie des ersten Grundkörpers und/oder des zweiten Grundkörpers umfassen, die Drainagewasser durch ein Gefälle abführt.

Es kann weiterhin vorgesehen sein, dass ein erstes Einsetzelement entlang einer Längsachse des ersten Grundkörpers drehbar mit dem ersten Grundkörper verbunden ist, und
ein zweites Einsetzelement entlang einer Längsachse des zweiten Grundkörpers drehbar mit dem zweiten Grundkörper verbunden ist.

Ein Einsetzelement, wie bspw. ein Flügel aus Metall oder einem weiteren festen Werkstoff, ermöglicht ein einfaches und schnelles Verklemmen des vorgestellten Abdichtungssystems in einer vorgegebenen Einbausituation, bspw. im Altbau, indem das Einsetzelement einen Spalt zwischen dem Abdichtungssystem und dem Altbau überbrückt und dabei ggf. einen Höhenunterscheid ausgleicht.

Dazu kann vorgesehen sein, dass das erste Einsetzelement und/oder das zweite Einsetzelement eine ebene Trittfläche bildet.

Eine ebene Trittfläche eignet sich insbesondere für Einbausituationen, in denen kein Höhenunterschied auszugleichen ist, sodass eine ebene und barrierefreie Übergangsfläche entsteht.

Alternativ kann vorgesehen sein, dass das erste Einsetzelement und/oder das zweite Einsetzelement eine zumindest bereichsweise abgerundete Trittfläche bildet.

Abgerundete Einsetzelemente eignen besonders vorteilhaft zum Ausgleichen von Höhenunterschieden, da diese den Höhenunterscheid gleichmäßig über einen Radius verteilen und entsprechend eine stufenartige Erhebung verhindern.

Es kann weiterhin vorgesehen sein, dass das Abdichtungssystem eine Anzahl Profile umfasst, die einen Zwischenraum zwischen dem ersten Grundkörper und dem zweiten Grundkörper überlagern und sowohl mit dem ersten Grundkörper als auch mit dem zweiten Grundkörper eine ebene Fläche ausbilden.

Profile bzw. Einsätze, die einen Zwischenraum zwischen dem ersten Grundkörper und dem zweiten Grundkörper überlagern, können bspw. zum Einstellen eines Abstands zwischen dem ersten Grundkörper und dem zweiten Grundkörper verwendet werden. Dazu kann ein Profil Kopplungselemente, wie bspw. Rastnasen umfassen, die in Kopplungsschnittstellen bzw. Aufnahmen des ersten Grundkörpers und des zweiten Grundkörpers eingreifen. Bspw. kann ein Profil lösbar mit dem ersten Grundkörper und dem zweiten Grundkörper verbunden sein, um eine Wartung des Abdichtungssystems zu ermöglichen.

Gemäß einem zweiten Aspekt betrifft die vorgestellte Erfindung ein Türsystem für eine Pivottür, wobei das Türsystem ein unteres Abdichtungssystem und/oder ein oberes Abdichtungssystem, wobei das untere Abdichtungssystem und/oder das obere Abdichtungssystems gemäß dem vorgestellten Abdichtungssystem ausgestaltet ist bzw. sind.

Während eine Türschwelle bzw. ein unteres Abdichtungssystem in der Regel an einem Fußboden angeordnet wird und einen unteren Abschluss des Türsystems bildet, wird eine Türabdeckung bzw. ein oberes Abdichtungssystem in der Regel als oberer Abschluss eines Türrahmens ausgebildet.

Entsprechend kann vorgesehen sein, dass das Türsystem einen Türrahmen umfasst, der das untere Abdichtungssystem und/oder das obere Abdichtungssystem umfasst.

Es kann weiterhin vorgesehen sein, dass das Türsystem eine Pivottür umfasst, wobei die Pivottür eine Magnetleiste umfasst, die beweglich in der Pivottür gesichert ist.

Eine beweglich, insbesondere an einer oberen Kante einer Pivottür angeordnete Magnetleiste kann als erste Dichtung bzw. als Teil der ersten Dichtung mit einem ersten Grundkörper eines oberen Abdichtungssystems des vorgestellten Türsystems wechselwirken, um ein Drehlager des Abdichtungssystems gegen Umgebungseinflüsse zu schützen.

Weiterhin kann vorgesehen sein, dass die zweite Dichtung eines jeweiligen Abdichtungssystems an der Pivottür angeordnet ist.

Eine zweite Dichtung, bspw. in Form einer Dichtlippe, die an der Pivottür angeordnet ist, kann mit einem zweiten Grundkörper eines jeweiligen Abdichtungssystems des vorgestellten Türsystems wechselwirken, um ein Drehlager des Abdichtungssystems gegen Umgebungseinflüsse zu schützen.

Es kann weiterhin vorgesehen sein, dass die Pivottür mehr als 200 Kilogramm, insbesondere mehr als 500, bevorzugt mehr als 1000 Kilogramm wiegt.

Aufgrund des erfindungsgemäß vorgesehenen Drehlagers kann das vorgestellte Türsystem besonders schwere Pivottüren umfassen, die für an einer Wand angeordnete Halter zu schwer wären.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine mögliche Ausgestaltung des vorgestellten Türsystems,
- Fig. 2: eine weitere Ansicht des vorgestellten Türsystems,
- Fig. 3: eine geschnittene Ansicht durch eine weitere mögliche Ausgestaltung des vorgestellten Türsystems.

In Fig. 1 ist ein unteres Abdichtungssystem 100 eines Türsystems 200 dargestellt. Das Türsystem 200 umfass weiterhin eine Pivottür 201.

Das Abdichtungssystem 100 umfasst einen ersten Grundkörper 101, einen zweiten Grundkörper 103, ein hier nicht dargestelltes Drehlager, ein Trennelement 105, eine erste Dichtung 107 und eine zweite Dichtung 109.

Das Trennelement 105 ist zwischen dem ersten Grundkörper 101 und dem zweiten Grundkörper 103 angeordnet und trennt diese thermisch voneinander.

Die erste Dichtung 107 umfasst eine Magnetleiste 113, die in einer Aufnahme 111 beweglich angeordnet ist, sodass diese sich in der Aufnahme 111 anhebt, wenn sich eine Gegenmagnetleiste 139 der Pivottür 201 über ihr befindet.

Die Pivottür 201 trägt ferner eine zweite Dichtung 109 in Form einer elastischen Dichtlippe, die sich mit der Pivottür 201 bewegt. Entsprechend umgeben die erste Dichtung 107 und die zweite Dichtung 109 einen Zwischenraum 115, in dem vorliegend ein Profil 137 dargestellt ist. In dem Zwischenraum 115 kann auch das Drehlager des Abdichtungssystems 100 angeordnet sein.

Das Profil 137 verbindet den ersten Grundkörper 101 mit dem zweiten Grundkörper 103 zu einer ebenen Fläche, sodass das Abdichtungssystem 100 eine barrierefreie Fläche bildet, wenn die Pivottür 201 geöffnet ist und die Magnetleiste 113 in der Aufnahme 111 liegt.

Einsetzelemente 119 und 121 sind drehbar an dem ersten Grundkörper 101 bzw. dem zweiten Grundkörper 103 angeordnet, durch die das Abdichtungssystem 100 einfach und schnell in einen vorgegebenen Bauraum eingefügt werden kann.

Die Einsetzelemente 119 und 121 sind an Achsen 123 und 125 des ersten Grundkörpers 101 bzw. zweiten Grundkörpers 103 beweglich gelagert und entsprechend mit diesen mechanisch gekoppelt.

Der erste Grundkörper 101 umfasst einen Drainagekanal 127 zum Abführen von Wasser, das bspw. durch die Pivottür 201 in das Abdichtungssystem 100 eingebracht wird.

In Fig. 2 ist ein Drehlager 117 des Abdichtungssystem 100 gut erkennbar. Das Drehlager ist in dem Zwischenraum 115 angeordnet und entsprechend durch die erste Dichtung 107 und die zweite Dichtung 109 gegenüber Umgebungseinflüssen geschützt.

Fig. 3 zeigt ein oberes Abdichtungssystem 110 des Türsystems 200, das über der Pivottür 201 angeordnet ist. Das Abdichtungssystem 110 umfasst eine Magnetleiste 129 und eine Dichtlippe 131, die in die Pivottür 201 integriert sind.

Das Abdichtungssystem 110 umfasst weiterhin analog zu dem unteren Abdichtungssystem 100 einen ersten Grundkörper 101 und einen zweiten Grundkörper 103 sowie ein Drehlager 133, in das ein Gegenlager 135 der Pivottür 201 eingreift. Entsprechend wird die Pivottür 201 durch die beiden Drehlager 117 und 133 der Abdichtungssysteme 100 und 110 drehbar gelagert und in einem Bauraum befestigt.

Die Magnetleiste 129 wird durch eine an dem ersten Grundkörper 101 des Abdichtungssystems 110 angeordnete Gegenmagnetleiste 139 angezogen. Die Magnetleiste 129 formt entsprechend zusammen mit der Gegenmagnetleiste 139 die erste Dichtung 107 des Abdichtungssystems 110, sodass das Drehlager 133 durch die erste Dichtung 107 und die Dichtlippe 131, die die zweite Dichtung 109 des Abdichtungssystems 110 bildet, vor Umgebungseinflüssen geschützt ist.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 100: Abdichtungssystem
- 101: erster Grundkörper
- 103: zweiter Grundkörper
- 105: Trennelement
- 107: erste Dichtung
- 109: zweite Dichtung
- 110: Abdichtungssystem
- 111: Aufnahme
- 113: Magnetleiste
- 115: Zwischenraum
- 117: Drehlager
- 119: Einsetzelement
- 121: Einsetzelement
- 123: Achse
- 125: Achse
- 127: Drainagekanal
- 129: Magnetleiste
- 131: Dichtlippe
- 133: Drehlager
- 135: Gegenlager
- 137: Profil
- 139: Gegenmagnetleiste
- 200: Türsystem
- 201: Pivottür

## Patentansprüche

1. Abdichtungssystem (100, 110) für eine Pivottür (201),
wobei das Abdichtungssystem (100, 110) umfasst:
- einen ersten länglichen Grundkörper (101),
- einen zweiten länglichen Grundkörper (103),
- ein Drehlager (117, 133),
- ein Trennelement (105),
- eine erste Dichtung (107),
- eine zweite Dichtung (109),
wobei der erste Grundkörper (101) mit dem zweiten Grundkörper (103) durch das Trennelement (105) mechanisch gekoppelt ist,
wobei das Drehlager (117, 133) dazu konfiguriert ist, ein Gegenlager (135) einer Pivottür (201) drehbar zu lagern,
wobei das Trennelement (105) einen geringeren thermischen Wärmeübertragungskoeffizienten aufweist als der erste Grundkörper (101) und der zweite Grundkörper (103),
wobei das Trennelement (105) zwischen dem ersten Grundkörper (101) und dem zweiten Grundkörper (103) angeordnet ist,
wobei die erste Dichtung (107) entlang einer Längsachse des zweiten Grundkörpers (103) verläuft,
wobei die zweite Dichtung (109) zwischen einem geöffneten Zustand und einem geschlossenen Zustand beweglich ist,
wobei in dem geschlossenen Zustand die zweite Dichtung (109) entlang einer Längsachse des Abdichtungssystems (100, 110) verläuft und das Drehlager (117, 133) sich sowohl zwischen der ersten Dichtung (107) und der zweiten Dichtung (109) als auch zwischen dem ersten Grundkörper (101) und dem zweiten Grundkörper (103) befindet.

2. Abdichtungssystem (100, 110) nach Anspruch 1,
**dadurch gekennzeichnet,**
**dass** die erste Dichtung (107) eine in einer Aufnahme (111) des ersten Grundkörpers 101) auslenkbare Magnetleiste (113, 129) und eine Gegenmagnetleiste (139) zur Anordnung an der Pivottür (201) umfasst,
wobei die Magnetleiste (113, 129) derart auslenkbar ist, dass diese einen Zwischenraum (115) zwischen der Pivottür (201) und dem ersten Grundkörper (101) gegenüber einer Umgebung abdichtet.

3. Abdichtungssystem (100, 110) nach Anspruch 1 oder 2,
**dadurch gekennzeichnet,**
**dass** die zweite Dichtung (109) eine flexible Dichtlippe (131) umfasst, die dazu konfiguriert ist, einen Zwischenraum (115) zwischen der Pivottür (201) und dem zweiten Grundkörper (103) gegenüber einer Umgebung abzudichten.

4. Abdichtungssystem (100, 110) nach einem der voranstehenden Ansprüche, **dadurch gekennzeichnet,**
**dass** das Drehlager (117, 133) mit dem ersten Grundkörper (101) und/oder dem zweiten Grundkörper (103) verschraubt, verklebt, vernietet und/oder verklemmt ist.

5. Abdichtungssystem (100, 110) nach einem der voranstehenden Ansprüche, **dadurch gekennzeichnet,**
**dass** der erste Grundkörper (103) eine Aufnahme (111) umfasst, die die erste Dichtung (107) durch einen Anschlag beweglich in dem ersten Grundkörper (101) sichert,
wobei die erste Aufnahme (111) dazu konfiguriert ist, die erste Dichtung (107) derart aufzunehmen, dass diese eine ebene Fläche mit dem ersten Grundkörper (101) bildet.

6. Abdichtungssystem (100, 110) nach einem der voranstehenden Ansprüche, **dadurch gekennzeichnet,**
**dass** der zweite Grundkörper (103) eine zweite Aufnahme umfasst, die dazu konfiguriert ist, die zweite Dichtung (109) zumindest teilweise aufzunehmen.

7. Abdichtungssystem (100, 110) nach einem der voranstehenden Ansprüche, **dadurch gekennzeichnet,**
**dass** das Abdichtungssystem (100, 110) einen Drainagekanal (127) zum Abführen von Wasser aus dem Abdichtungssystem (100, 110) heraus umfasst.

8. Abdichtungssystem (100, 110) nach einem der voranstehenden Ansprüche, **dadurch gekennzeichnet,**
**dass** ein erstes Einsetzelement (119) an dem ersten Grundkörper (101) drehbar mit dem ersten Grundkörper (101) verbunden ist, und
ein zweites Einsetzelement (121) an dem zweiten Grundkörper (103) drehbar mit dem zweiten Grundkörper (103) verbunden ist.

9. Abdichtungssystem (100, 110) nach Anspruch 8,
**dadurch gekennzeichnet,**
**dass** das erste Einsetzelement (119) und/oder das zweite Einsetzelement (121) eine ebene Trittfläche bildet.

10. Abdichtungssystem (100, 110) nach Anspruch 8,
**dadurch gekennzeichnet,**
**dass** das erste Einsetzelement (119) und/oder das zweite Einsetzelement (121) eine zumindest bereichsweise abgerundete Trittfläche bildet.

11. Abdichtungssystem (100, 110) nach einem der voranstehenden Ansprüche,
**dadurch gekennzeichnet,**
**dass** das Abdichtungssystem (100, 110) eine Anzahl Profile (137) umfasst, die einen Zwischenraum (115) zwischen dem ersten Grundkörper (101) und dem zweiten Grundkörper (103) überlagern und sowohl mit dem ersten Grundkörper (101) als auch mit dem zweiten Grundkörper (103) eine ebene Fläche ausbilden.

12. Türsystem (200) für eine Pivottür (201),
wobei das Türsystem (200) ein unteres Abdichtungssystem (100) und/oder ein oberes Abdichtungssystem (110) nach einem der Ansprüche 1 bis 11 umfasst.

13. Türsystem (200) nach Anspruch 12,
**dadurch gekennzeichnet,**
**dass** das Türsystem (200) einen Türrahmen umfasst, der das untere Abdichtungssystem (100) und/oder das obere Abdichtungssystem (110) umfasst.

14. Türsystem (200) nach Anspruch 12 oder 13,
**dadurch gekennzeichnet,**
**dass** das Türsystem (200) eine Pivottür (201) umfasst, wobei die Pivottür (201) eine Magnetleiste (129) umfasst, die beweglich in der Pivottür (201) gesichert ist.

15. Türsystem (200) nach Anspruch 14,
**dadurch gekennzeichnet,**
**dass** die zweite Dichtung (109) eines jeweiligen Abdichtungssystems (100, 110) an der Pivottür (201) angeordnet ist.

16. Türsystem (200) Anspruch 14 oder 15,
**dadurch gekennzeichnet,**
**dass** die Pivottür (201) mehr als 200 Kilogramm, insbesondere mehr als 500 Kilogramm wiegt.
